# EUROPÄISCHE PATENTSCHRIFT

(11) **EP 0 175 861 B1**
(45) Veröffentlichungstag und Bekanntmachung des Hinweises auf die Patenterteilung: **14.09.1988**
(21) Anmeldenummer: 85108554.8
(22) Anmeldetag: 10.07.1985
(51) Int. Cl.: B43L 19/00

(54) **Radierstranghalter**
Eraser strip holder
Support pour bande à effacer

(30) Priorität: 22.09.1984 DE 3434882
(43) Veröffentlichungstag der Anmeldung: 02.04.1986
(73) Patentinhaber: rotring-werke Riepe KG, D-22525 Hamburg (DE)
(72) Erfinder: Bruhn, Bernhard, D-2083 Halstenbek (DE)

(56) Entgegenhaltungen:
- DE-A- 2 461 692
- US-A- 2 541 401
- US-A- 3 864 046

## Beschreibung

Die Erfindung bezieht sich auf einen Radierstranghalter gemäss dem Oberbegriff von Anspruch 1.

Ein derartiger Radierstranghalter ist in der US-A-2541401 beschrieben. Er weist am vorderen Ende ein aus unterschiedlich gestalteten Hülsen bestehendes Halterungssystem auf. Durch Verlagern der Schiebehülse werden die den Radierstrang fixierenden, am Halterschaft angebrachten Zungen freigelegt, und die Zungen können vom Radierstrang zurückfedern. Durch das Verlagern der Schiebehülse werden nicht nur die Fixierungszungen freigegeben, sondern es schieben die einstückig mit der Schiebehülse verbundenen aus dieser ausgestanzten Zungen den Radierstrang um ein bestimmtes Mass vor.

Bei dieser bekannten Lösung sind Störungen in der Handhabung vorprogrammiert, denn die aus der Schiebehülse ausgestanzten Zungen schieben die Radiermine schon bei der geringsten Vorwärtsbewegung nach vorn, was zudem noch schwierig ist, da die am Halterschaft angebrachten Zungen die Mine erst freigeben müssen, bevor diese dann vorgeschoben werden kann.

Unabhängig davon, ob die Funktion sichergestellt ist oder nicht ist es bei diesem bekannten Radierstranghalter erforderlich, dass zum Verschieben des verbrauchten Radierstranges die Schiebehülse nach vorn und nach dem Verlagern des Radierstranges nach vorn wieder nach hinten verschoben werden muss, um den Radierstrang wieder im Halterschaftzu positionieren.

Da sich durch die Ausstanzungen scharfe Kanten mit Grat bilden, kann der Radierstrang an dieser Stelle geschnitten und abgeschert werden.

Es ist Aufgabe der Erfindung, einen Radierstranghalter dahingehend zu verbessern, dass die Verschiebung des Radierstranges nach vorn ohne zuvor erfolgende Verschiebung eines Teiles des Radierstranghalters von Hand erfolgen kann.

Zur Lösung dieser Aufgabe wird ein Radierstranghalter der eingangs erwähnten Art erfindungsgemäss derart ausgestaltet, dass als Klemmeinrichtung mit dem vorderen Endbereich des Halterschaftes mehrere sich in diesen hinein erstreckende Klemmsteine im Eingriff stehen, die eine Durchtrittsöffnung für den Radierstrang bilden, deren Querschnitt durch Verlagerung der Klemmsteine weiter in den vorderen Endbereich des Halterschaftes hinein verringert.

Bei dem erfindungsgemässen Radierstranghalter erfolgt somit die Festlegung des Radierstranges im Halterschaft gegen den beim Radieren auftretenden Druck mit Hilfe der Klemmsteine, die sich beim Belasten des vorderen Endes des Radierstranges zusammen mit dem Radierstrang weiter in den Halterschaft hineinverlagern und sich so klemmend um den Radierstrang legen und dessen weitere Verlagerung nach hinten verhindern. Wird der Radierstrang nach vorn gedrückt oder gezogen, so lösen sich die Klemmsteine vom Halterschaft, und der Radierstrang kann im Halterschaft nach vorn verlagert werden, während die Halterbuchse die Verlagerung der Klemmsteine nach vorn begrenzt.

Am vorderen Ende des Halterschaftes kann eine innere, von vorn nach hinten schräg nach innen verlaufende Keilfläche vorgesehen sein, mit der die Klemmsteine mit an ihren Aussenseiten von vorn nach hinten schräg nach innen verlaufenden Eingriffsflächen in Eingriff stehen, so dass die Klemmsteine bei Verlagerung in den vorderen Endbereich des Halterschaftes hinein radial nach innen verlagert werden, wodurch sich der Querschnitt der Durchtrittsöffnung für den Radierstrang verringert.

Damit sich die Klemmsteine nicht in der Keilfläche des Halterschaftes verkeilen und dann nicht mehr ohne weiteres zu lösen sind, kann die Neigung der Eingriffsflächen der Klemmsteine ungleich der Neigung der Keilfläche sein, so dass sich zwischen Klemmsteinen und Keilfläche jeweils nur eine Linienberührung ergibt, bei der nicht die Gefahr des Verkeilens der Klemmsteine besteht.

Üblicherweise reicht die sich ergebende Reibung zwischen Halterschaft und Klemmsteinen einerseits und Radierstrang andererseits aus, um zu verhindern, dass der Radierstrang infolge Schwerkraft nach vorn aus dem Radierstranghalter herausrutscht. Zusätzlich kann jedoch an der Halterbuchse eine den Radierstrang umgebende, zumindest teilweise mit diesem zumindest in hemmendem Eingriff stehende Innenbuchse vorgesehen sein, die durch ihren Eingriff mit dem Radierstrang ungewollte Bewegungen des Radierstranges nach vorn bezüglich des Halterschaftes zuverlässig verhindert. Hierzu kann die Innenbuchse an ihrem hinteren Ende achsparallele Einschnitte aufweisen, und die freien Enden der durch die Einschnitte gebildeten, elastisch verschwenkbaren Arme können in Eingriff mit dem eingesteckten Radierstrang bestehen.

In einer Ausgestaltung der Erfindung kann zwischen der Halterbuchse und den Klemmsteinen eine die Klemmsteine nach hinten drückende Feder vorgesehen sein.

Bei dieser Ausbildung des Radierstranghalters ist es also möglich, die Halterbuchse gegen Federkraft in Richtung auf die Klemmsteine zu verlagern, wobei die Klemmsteine infolge ihrer Klemmwirkung eine entsprechende Verlagerung des Radierstranges verhindern. Wird dann die Halterbuchse wieder freigegeben, so kehrt sie durch die Federkraft in ihre vordere Ausgangsstellung zurück, und bei dieser Bewegung nach vorn nimmt sie infolge des widerhakenartigen Eingriffs mit dem Radierstrang diesen mit, d.h. der Radierstrang kann durch einfache axiale Hin- und Herbewegung der Halterbuchse im Halterschaft weiter nach vorn verlagert und so der Überstand seines zum Radieren zu verwendenden Endes über das vordere Ende der Halterbuchse vergrössert werden.

In diesem Fall kann die Verbindung zwischen Halterschaft und Halterbuchse dadurch hergestellt werden, dass die Halterbuchse auf die Aussenfläche des Halterschaftes aufgeschoben und über eine Schnappverbindung mit diesem verbunden ist.

In einer anderen Ausgestaltung der Erfindung kann die Halterbuchse axial bewegbar sowie um den Bereich der Klemmsteine verschwenkbar am Halterschaft angebracht sein. In der vorderen, unverschwenkten Endstellung der Halterbuchse ist dann bei eingestecktem Radierstrang der Abstand zwischen den vorderen Endflächen der Klemmsteine und dem hinteren Ende des den Radierstrang umgebenden, mit ihm in hemmendem Eingriff stehenden Bereichs der Halterbuchse kleiner als der maximale Hub der Halterbuchse in axialer Richtung.

Bei dieser Ausgestaltung kann der Radierstrang durch eine Bewegung der Halterbuchse bzw. des über sie vorstehenden Endes des Radierstranges entlang einer Kreisbahn um die Längsachse des Halterschaftes bei verhältnismässig geringer Druckbelastung nach hinten im Haₗterschaft nach vorn verlagert werden, weil bei dieser Bewegung der Radierstrang in Teilbereichen elastisch verlängert und in anderen Bereichen komprimiert wird, so dass sich im Bereich der Klemmsteine eine umlaufende Walkbewegung des Radierstranges ergibt, durch die der Radierstrang durch die von den Klemmsteinen gebildete Durchtrittsöffnung nach vorn hindurchbewegt wird, da sich die Klemmsteine wegen des geringen Drucks nach hinten in einer lockeren Klemmstellung befinden. Dabei wird die Verschwenkung der Halterbuchse durch die jeweilige Anlage des hinteren Endes des den Radierstrang umgebenden Bereichs der Halterbuchse an einem Klemmstein begrenzt, so dass Beschädigungen des Radierstranges vermieden werden und darüber hinaus die Verlagerungsbewegung des Radierstranges nach vorn unterstützt wird.

Bei dieser Ausgestaltung kann die Halterbuchse an ihrem hinteren Ende sich achsparallel erstreckende, elastisch verschwenkbare Arme mit nach aussen gerichteten Hakenenden aufweisen, die in Eingriff mit einer nach innen gerichteten Ringschulter des Halterschaftes stehen, so dass die Halterbuchse durch einfaches Aufdrücken und Einschnappen mit dem Halterschaft verbunden werden kann.

Die Erfindung wird im folgenden anhand der Ausführungsbeispiele zeigenden Figuren näher erläutert.
Figur 1 zeigt teilweise als Ansicht und teilweise im Schnitt einen Radierstranghalter mit eingesetztem Radierstrang.
Figur 2 zeigt teilweise als Ansicht und teilweise im Schnitt einen weiteren Radierstranghalter mit eingesetztem Radierstrang.

Der in Figur 1 dargestellte Radierstranghalter weist einen Halterschaft 1 auf, der an seinem vorderen, dem in Figur 1 linken Ende, an seiner Innenfläche eine Keilfläche 8 hat, die sich vom vorderen Ende des Halterschaftes 1 nach hinten und schräg nach innen erstreckt. Der Innendurchmesser des rohrförmigen Halterschaftes ist im übrigen grösser als der Aussendurchmesser des einzusteckenden Radierstranges 12.

Auf den Halterschaft 1 ist von vorn eine Halterbuchse 2 aufgesteckt, die mit ihrer Innenfläche über eine nicht näher dargestellte Schnappverbindung 10 mit der Aussenfläche des Halterschaftes 1 verbunden ist, so dass die Halterbuchse 2 in axialer Richtung bezüglich des Halterschaftes 1 bewegbar, jedoch nicht ohne weiteres von diesem trennbar ist. Die Halterbuchse weist in ihrem vorderen Bereich eine Innenbuchse 3 auf, in deren hinterem Ende achsparallele Einschnitte 4 vorhanden sind, so dass zwischen diesen Arme gebildet sind, die an ihren freien Enden 5 widerhakenartig geformt sind.

Zwischen den freien Enden 5 der Innenbuchse 3 und der Keilfläche 8 sind vier Klemmsteine 6 angeordnet, die kreisbogenförmig gekrümmt sind und so eine unterbrochene innere Zylinderfläche bilden, die eine Durchtrittsöffnung für den Radierstrang 12 begrenzt. An den Aussenseiten weisen die Klemmsteine 6 von vorn nach hinten schräg nach innen verlaufende Eingriffsflächen 7 auf, deren Neigung jedoch von der Neigung der Keilfläche 8 abweicht. Dadurch stehen die Eingriffsflächen 7 im wesentlichen in Linienberührung mit der Keilfläche 8.

Am vorderen Ende der Klemmsteine 6 stützt sich eine Schraubenfeder 9 mit einem Ende ab, während sich ihr anderes Ende an einer Fläche zwischen Innenbuchse 3 und äusserem Teil der Halterbuchse 2 abstützt, wodurch auf die Klemmsteine 6 eine nach hinten wirkende Kraft ausgeübt wird, die die Klemmsteine 6 gegen die Keilfläche 8 und dadurch nach innen in klemmenden Eingriff mit dem eingesteckten Radierstrang 12 drückt. Die Verlagerung der Halterbuchse 2 infolge der ausgeübten Federkraft nach vorn wird in nicht dargestellter Weise durch die Ausbildung der Schnappverbindung 10 begrenzt.

Auf die Halterbuchse 2 ist aussen ein Griffstück 15 aus elastischem Material aufgesetzt, das sich am hinteren Ende mit einem elastisch verformbaren Ansatz an einer Ringschulter des Halterschaftes 1 abstützt.

Der Radierstrang 12 lässt sich ohne weiteres von hinten in den Halterschaft 1 einschieben und in die dargestellte Lage bringen sowie bei Verbrauch weiter nach vorn schieben, da bei einem derartigen Einschieben des Radierstranges 12 auf die Klemmsteine 6 eine nach vorn gerichtete Kraft ausgeübt wird, die die Klemmsteine 6 so verlagert, dass sich ihr Abstand und damit der Durchmesser der von ihnen gebildeten Durchtrittsöffnung vergrössert. Der Radierstrang 12 gleitet dann entlang der Innenfläche der Innenbuchse 3, wobei die widerhakenartigen Enden 5 infolge ihrer dargestellten Form die Verschiebung des Radierstranges 12 nicht behindern. Der Radierstrang 12 wird im Bereich vor den widerhakenartigen Enden 5 in hemmendem Eingriff mit der Innenfläche der Innenbuchse 3 gehalten, um seitliche Verlagerungen innerhalb der Halterbuchse 2 zu vermeiden.

Wird der Radierstrang 12 in der in Figur 1 gezeigten Lage zum Radieren auf eine Zeichenunterlage gebracht, so wird auf ihn eine Kraft in Richtung einer Verlagerung im Halterschaft 1 nach hinten ausgeübt. Da jedoch die Halterbuchse 2 üblicherweise vom Benutzer beim Radieren festgehalten wird, hält diese den Radierstrang 12 über die widerhakenartigen Enden 5 im wesentlichen in seiner Lage bezüglich der Halterbuchse 2. Darüber hinaus bewirkt die Feder 9 einen ständigen Eingriff der Innenflächen der Klemmsteine 6 mit der Oberfläche des Radierstranges 12, so dass eine eventuelle Verlagerung des Radierstranges 12 im Halterschaft 1 nach hinten die Klemmsteine 6 ebenfalls weiter nach hinten verlagern und damit in stärker klemmenden Eingriff mit der Oberfläche des Radierstranges 12 bringen würde, wodurch ebenfalls eine Verlagerung des Radierstranges 12 nach hinten verhindert wird.

Soll der Überstand des Radierstranges 12 über das vordere Ende der Halterbuchse 2 vergrössert werden, so kann dies dadurch erfolgen, dass die Halterbuchse 2 gegen die Kraft der Feder 9 weiter auf den Halterschaft 1 heraufgeschoben wird, wobei sich der hintere Ansatz des Griffstücks 15 elastisch verformt. Bei dieser axialen Verlagerung, die entweder durch die Anlage der freien Enden 5 an den Klemmsteinen 6 oder durch die Anlage der hinteren Endfläche des Griffstücks 15 an der benachbarten Ringschulter des Halterschaftes 1 begrenzt wird, werden einerseits die Klemmsteine 6 fester gegen den Radierstrang 12 gepresst und so eine Verlagerung des Radierstranges 12 nach hinten verhindert, und andererseits gleiten die widerhakenartigen Enden 5 entlang dem Radierstrang 12 nach hinten. Wird danach die Halterbuchse 2 wieder freigegeben, so bewirkt die Kraft der Feder 9 die Bewegung der Halterbuchse 2 nach vorn in die Stellung gemäss Figur 1. Bei dieser Bewegung der Halterbuchse 2 nehmen die widerhakenartigen Enden 5 infolge ihres Eingriffs den Radierstrang mit nach vorn, d.h. der Radierstran^{g} 12 wird auf diese Weise im Halterschaft 1 weiter nach vorn verlagert und kann durch wiederholtes Bewegen der Halterbuchse 2 in der beschriebenen Weise bis zu dem gewünschten Überstand über das vordere Ende der Halterbuchse 2 bewegt werden.

Der in Figur 2 dargestellte Radierstranghalter hat einen Haₗterschaft 21 mit einer der Keilfläche 8 aus Figur 1 entsprechenden Keilfläche 28, die in Eingriff mit den geneigten Eingriffsflächen 27 von Klemmsteinen 26 steht, die in ihrem Aufbau dem Aufbau der Klemmsteine 6 aus Figur 1 entsprechen und ebenfalls so ausgebildet und angeordnet sind, dass sie sich beim Belasten des vorderen Endes des eingesteckten Radierstranges 32 nach hinten verlagern und infolge der Neigung der Keilfläche 28 nach innen gegen den Radierstrang 32 gepresst werden.

In einem radial erweiterten vorderen Bereich des Haₗterschaftes 21 ist eine Ringschulter 30 ausgebildet, wobei im Bereich der Ringschulter achsparallel verlaufende, nach vorn offene Einschnitte vorgesehen sind, so dass der radial erweiterte vordere Bereich des Halterschaftes 21 elastisch aufweitbar ist.

In den radial erweiterten Bereich ist von vorn eine Halterbuchse 22 eingesteckt, die nach hinten gerichtete Arme 33 mit hakenförmigen Enden 34 aufweist. Beim Einstecken in den Halterschaft werden die Arme 33 elastisch nach innen verschwenkt. Wenn die hakenförmigen Enden 34 in den Bereich der Ringschulter 30 gelangen, federn die Arme 33 wieder nach aussen, und die hakenförmigen Enden 34 kommen in Eingriff mit der Ringschulter 30, so dass die Halterbuchse 22 nicht mehr von dem Halterschaft 21 abgezogen werden kann.

Die Halterbuchse 22 hat eine Innenbuchse 23, die den Radierstrang 32 eng umgibt und nach hinten offene, achsparallele Einschnitte 24 aufweist. An den inneren Enden 25 der durch die Einschnitte 24 gebildeten Arme sind nach innen gerichtete Wölbungen vorhanden, die sich etwas in den Radierstrang 32 hineindrücken.

Wie Figur 2 zu entnehmen ist, kann die Halterbuchse 22 aus der Stellung gemäss Figur 2 axial nach hinten verschoben werden, bis die hinteren Enden 25 der Arme der Innenbuchse 23 zur Anlage an den Klemmsteinen 26 oder die Ringschulter 29 der Halterbuchse 22 zur Anlage an der vorderen Endfläche des Griffstückes 35 kommt. Ferner lässt sich die Halterbuchse 22 infolge der Elastizität ihrer Arme 33 und des um ihre hakenförmigen Enden 34 vorhandenen Freiraums um den Bereich der Klemmsteine 26 verschwenkbar. Diese Verschwenkbewegung ist ebenfalls durch die vorstehend erwähnten Anlagen begrenzt, und die Halterbuchse 22 wird bei Freigabe von dem elastisch verformbaren Radierstrang 32 in ihre in Figur 2 gezeigte Ausgangsstellung zurückgeschwenkt.

Das Einsetzen des Radierstranges 32 in den Radierstranghalter gemäss Figur 2 erfolgt in gleicher Weise wie in Zusammenhang mit Figur 1 beschrieben, und die Klemmsteine 26 halten den Radierstrang 32 bei Belastung durch Aufsetzen des vorderen Endes des Radierstranges 32 auf die Zeichenunterlage in seiner Lage gegen eine Verschiebung nach hinten.

Wird der Radierstrang 32 unter verhältnismässig geringer Belastung nach hinten und damit unter einem verhältnismässig schwachen Klemmeingriff mit den Klemmsteinen 26 gehalten, so kann durch eine rotierende Bewegung des vorderen Endes des Radierstranges 32 dieser abwechselnd die Stirnflächen der Klemmsteine 26 belasten. Dies führt dann zu einer entsprechenden radialen Wechselbelastung der Klemmsteine 26 mit abwechselnder Stauchung und Dehnung des Radierstranges 32, wodurch sich der Radierstrang 32 allmählich weiter nach vorn verlagert.

Wie bereits erwähnt, ist diese Verlagerungsbewegung nach vorn nur dann möglich, wenn der nach hinten gerichtete Druck auf den Radierstrang 32 und damit die Klemmwirkung der Klemmsteine 26 nicht zu gross ist, da bei einer grossen Klemmwirkung, wie sie beim Radieren auftritt, die auf den Radierstrang wirkenden Walkkräfte nicht ausreichen, um die Vorschubbewegung des Radierstranges 32 hervorzurufen.

## Patentansprüche

1. Radierstranghalter mit an beiden Enden offenem, rohrförmigen Halterschaft (1, 21) zur Aufnahme des Radierstranges (12, 32) sowie mit einer im Bereich des vorderen Endes des Halterschaftes (1, 21) vorgesehenen Klemmeinrichtung (6, 26) zur ortsfesten Positionierung des Radierstranges (12, 32) im Halterschaft (1, 21), an der eine vor der Klemmeinrichtung bezüglich des Halterschaftes (1, 21 ) begrenzt bewegbare Halterbuchse (2, 22) angeordnet ist, deren vorderes Ende die Austrittsöffnung für das zum Radieren zu benutzende Ende des Radierstranges (12, 32) bildet und die zwischen einer vorderen und einer hinteren Stellung in axialer Richtung hin- und herbewegbar ist, wobei die Halterbuchse (2, 22) mit dem Radierstrang (12, 32) in einem widerhakenartigen Eingriff steht, derart, dass eine Rückverlagerung des Radierstrangs blockiert wird und ein Vorschub desselben durch diesen Eingriff zustandekommt, dadurch gekennzeichnet, dass als Klemmeinrichtung (6, 26) mit dem vorderen Endbereich des Halterschaftes (1,21) mehrere sich in diesen hinein erstreckende Klemmsteine (6, 26) im Eingriff stehen, die eine Durchtrittsöffnung für den Radierstrang (12, 32) bilden, deren Querschnitt sich durch Verlagerung der Klemmsteine (6, 26) weiter in den vorderen Endbereich des Halterschaftes (1, 21 ) hinein verringert.

2. Radierstranghalter nach Anspruch 1, dadurch gekennzeichnet, dass am vorderen Ende des Halterschaftes (1, 21 ) eine innere, von vorn nach hinten schräg nach innen verlaufende Keilfläche (8, 28) vorgesehen ist, mit der die an ihren Aussenseiten von vorn nach hinten schräg nach innen verlaufende Eingriffsflächen (7, 27) aufweisenden Klemmsteine (6, 26) in Eingriff stehen.

3. Radierstranghalter nach Anspruch 2, dadurch gekennzeichnet, dass die Neigungen der Eingriffsflächen (7, 27) der Klemmsteine (6,26) ungleich der Neigung der Keilfläche (8, 28) am Halterschaft (1, 21 ) ist.

4. Radierstranghalter nach einem der Ansprüche 1 bis 3, dadurch gekennzeichnet, dass an der Halterbuchse (2, 22) eine den Radierstrang (12, 32) umgebende, zumindest teilweise mit diesem zumindest in hemmendem Eingriff stehende Innenbuchse (3, 23) vorgesehen ist.

5. Radierstranghalter nach Anspruch 4, dadurch gekennzeichnet, dass die Innenbuchse (3, 23) an ihrem hinteren Ende achsparallele Einschnitte (4, 24) aufweist und dass die freien Enden (5, 25) der durch die Einschnitte (4, 24) gebildeten, elastisch verschwenkbaren Arme in Eingriff mit dem eingesteckten Radierstrang (12, 32) stehen.

6. Radierstranghalter nach einem der Ansprüche 1 bis 5, dadurch gekennzeichnet, dass zwischen der Halterbuchse (2) und den Klemmsteinen (6) eine die Klemmsteine (6) nach hinten drückende Feder (9) vorgesehen ist.

7. Radierstranghalter nach Anspruch 6, dadurch gekennzeichnet, dass die Halterbuchse (2) auf die Aussenfläche des Halterschaftes (1) aufgeschoben und über eine Schnappverbindung (10) mit diesem verbunden ist.

8. Radierstranghalter nach einem der Ansprüche 1 bis 5, dadurch gekennzeichnet, dass die Halterbuchse (22) axial bewegbar sowie um den Bereich der Klemmsteine (26) verschwenkbar am Halterschaft (21) angebracht ist und dass in der vorderen, unverschwenkten Endstellung der Halterbuchse (22) bei eingestecktem Radierstrang (32) der Abstand zwischen den vorderen Endflächen der Klemmsteine (26) und dem hinteren Ende des den Radierstrang (32) umgebenden, mit ihm in hemmenden Eingriff stehenden Bereichs (25) der Halterbuchse (23) kleiner ist als der maximale Hub der Halterbuchse (22) in axialer Richtung.

9. Radierstranghalter nach Anspruch 8, dadurch gekennzeichnet, dass die Halterbuchse (22) an ihrem hinteren Ende sich achsparallel erstreckende, elastisch verschwenkbare Arme (33) mit nach aussen gerichteten Hakenenden (34) aufweist, die in Eingriff mit einer nach innen gerichteten Ringschulter (30) des Halterschaftes (21 ) stehen.

## Revendications

1. Support pour bâtonnet à effacer composé d'un corps (1, 21) tubulaire dont les deux extrémités sont ouvertes pour recevoir un bâtonnet à effacer (12, 32) ainsi qu'un dispositif de pincement (6, 26) prévu à l'extrémité avant du corps (1, 21) pour positionner et bloquer le bâtonnet à effacer (12, 32) dans le corps (1, 21 ), et un manchon de maintien (2, 22) mobile de manière limitée par rapport au corps (1, 21 ) en avant du dispositif de pincement, manchon dont l'extrémité avant forme l'orifice de sortie de l'extrémité du bâtonnet à effacer (12, 32) utilisé pour gommer, et qui est mobile alternativement dans la direction axiale entre une position avant et une position arrière, ce manchon de maintien (2, 22) étant en prise avec le bâtonnet à effacer (12, 32) par un moyen à crochets de retenue, avec blocage du bâtonnet à effacer vers l'arrière et autorisation d'avancée de celui-ci par cette prise, caractérisé en ce que le dispositif de pincement (6, 26) est constitué par plusieurs galets de pincement (6, 26) situés au niveau de la zone d'extrémité avant du corps (1, 21 ) à l'intérieur de celui-ci et formant un orifice de passage pour le bâtonnet à effacer (12, 32), orifice dont la section va en diminuant par déplacement des galets de pincement (6, 26) dans la zone d'extrémité avant du corps (1, 21 ).

2. Support de bâtonnet à effacer selon la revendication 1, caractérisé par une surface en forme de coin, intérieure, prévue dans l'extrémité avant du corps (1, 21 ) et dirigée de manière inclinée de l'avant à l'arrière, et avec laquelle coopèrent les galets de pincement (6, 26) prévus sur des surfaces d'attaque (7, 27) inclinées de l'avant vers l'arrière et à l'intérieur.

3. Support de bâtonnet à effacer selon la revendication 2, caractérisé en ce que l'inclinaison des surfaces d'attaque (7, 27) des galets de pincement (6, 26) est différente de l'inclinaison des surfaces en forme de coins (8, 28) du corps (1, 21).

4. Support de bâtonnet à effacer selon rune des revendications 1 à 3, caractérisé en ce que le manchon de maintien (2, 22) comporte un manchon intérieur (3, 23) entourant le bâtonnet à effacer (12,32) et coopérant au moins en partie avec celui-ci.

5. Support de bâtonnet à effacer selon la revendication 4, caractérisé en ce que l'extrémité arrière du manchon intérieur (3, 23) comporte des encoches (4, 24) parallèles à l'axe et l'extrémité libre (5, 25) des bras élastiques formés par les encoches (4, 24) est en prise avec le bâtonnet à effacer (12,32) engagé dans le support.

6. Support de bâtonnet à effacer selon l'une des revendications 1 à 5, caractérisé par un ressort (9) entre le manchon de maintien (2) et les galets de pincement (6) et qui pousse les galets de pincement (6) vers l'arrière.

7. Support de bâtonnet à effacer selon la revendication 6, caractérisé en ce que le manchon (2) est emmanché sur la surface extérieure du corps (1) et est relié à celui-ci par une liaison à encliquetage (10).

8. Support de bâtonnet à effacer selon l'une des revendications 1 à 5, caractérisé en ce que le manchon de maintien (22) est monté mobile axialement ainsi que de manière basculante dans la zone des galets de pincement (26) sur le corps (21) et lorsque le manchon de maintien (22) est dans sa position d'extrémité avant, non basculée, le bâtonnet à effacer (32) étant engagé, la distance entre les surfaces d'extrémité avant des galets de pincement (26) et l'extrémité arrière du manchon de maintien (23) entourant le bâtonnet à effacer (32) et coopérant avec celui-ci de manière à le retenir, par la zone (25), est inférieure à la course maximale du manchon de maintién (22) dans la direction axiale.

9. Support de bâtonnet à effacer selon la revendication 8, caractérisé en ce que le manchon de maintien (22) comporte à son extrémité arrière des bras (33) pivotant élastiquement et s'étendant parallèlement à l'axe avec des extrémités en forme de crochets (34) dirigées vers l'extérieur et qui viennent prendre dans un épaulement annulaire (30) dirigé vers l'intérieur du corps (21).

## Claims

1. Eraser strip holder with tubular holding shaft (1, 21 ) open at both ends for holding the eraser strip (12, 32) and with a clamping device (6, 26) provided in the area of the front end of the holding shaft (1, 21) for positioning the eraser strip (12, 32) fixedly in the holding shaft (1, 21) on which a clamping device is arranged a holding bush (2,22) which is limitedly movable in front of the clamping device with regard to the holding shaft (1, 21), the front end of which forms the outlet for the end of the eraser strip (12, 32) to be used for erasing and which may be moved up and down in the axial direction between a front and a back position, the holding bush (2, 22) being engaged like a barb with the eraser strip (12, 32) such that backwards displacement of the eraser strip is blocked and an advance of the same is achieved through this engagement, characterised in that as a clamping device (6, 26) several clamping blocks (6, 26) running into the front end area of the holding shaft (1,21) are engaged with the latter which form a passage for the eraser strip (12, 32), the cross-section of which decreases further by displacement of the clamping blocks (6, 26) into the front end area of the holding shaft (1, 21 ).

2. Eraser strip holder according to Claim 1, characterised in that at the front end of the holding shaft (1, 21) an internal block surface (8, 28) running inwards at an angle from front to back is provided, with which the clamping blocks (6, 26), which have contact surfaces (7, 27) running inwards at an angle from front to back on their outer sides, are engaged.

3. Eraser strip holder according to Claim 2, characterised in that the inclination of the contact surfaces (7, 27) of the clamping blocks (6, 26) is not equal to the inclination of the block surface (8, 28) on the holding shaft (1,21).

4. Eraser strip holder according to one of Claims 1 to 3, characterised in that on the holding bush (2, 22) an inner bush (3, 23) is provided which surrounds the eraser strip (12, 32) and which is at least partly in at least impeding contact with the latter.

5. Eraser strip holder according to Claim 4, characterised in that the inner bush (3, 23) has recesses (4, 24) parallel to the axis on its back end and that the free ends (5, 25) of the elastically pivotable arms formed by the recesses (4, 24) engage with the inserted eraser strip (12,32).

6. Eraser strip holder according to one of Claims 1 to 5, characterised in that between the holding bush (2) and the clamping blocks (6) a spring (9) is provided which presses the clamping blocks (6) backwards.

7. Eraser strip holder according to Claim 6, characterised in that the holding bush (2) is pushed on to the outer surface of the holding shaft (1) and is connected to this by a connecting catch (10).

8. Eraser strip holder according to one of Claims 1 to 5, characterised in that the holding bush (22) is fixed to the holding shaft (21) so as to be axially movable and pivotable about the area of the clamping blocks (26) and that in the front, non-pivoted extreme position of the holding bush (22) when the eraser strip (32) is inserted, the distance between the front end surfaces of the clamping blocks (26) and the back end of the area (25) of the holding bush (23), which surrounds the eraser strip (32) and is in impeding contact with it, is smaller than the maximum length of stroke of the holding bush (22) in the axial direction.

9. Eraser strip holder according to Claim 8, characterised in that the holding bush (22) has elastically pivotable arms (33) running parallel to the axis with hooked ends (34) facing outwards on its back end which engage with an annular shoulder (3) of the holding shaft (21 ) facing inwards.
